# EUROPÄISCHE PATENTSCHRIFT

(11) **EP 2 924 172 B1**
(45) Veröffentlichungstag und Bekanntmachung des Hinweises auf die Patenterteilung: **22.06.2016**
(21) Anmeldenummer: 14162396.7
(22) Anmeldetag: 28.03.2014
(51) Int. Cl.: E02D 7/12

(54) **Rammhammer**
Pile driving hammer
Marteau batteur

(43) Veröffentlichungstag der Anmeldung: 30.09.2015
(73) Patentinhaber: Delmag GmbH & Co. KG, 63843 Niedernberg (DE)
(72) Erfinder: Heichel, Matthias, 63743 Aschaffenburg (DE); Jerch, Leopold, 64832 Babenhausen (DE)
(74) Vertreter: Patentanwälte Dörner & Kötter PartG mbB

(56) Entgegenhaltungen:
- DE-C- 837 080

## Beschreibung

Die Erfindung betrifft einen Rammhammer, umfassend einen Zylinder, einen in dem Zylinder verschiebbar geführten Kolben und ein in dem Zylinder verschiebbar geführtes Schlagstück nach dem Oberbegriff des Patentanspruchs 1.

Derartige Rammhämmer, die regelmäßig als Dieselhämmer oder auch als Dieselbären bezeichnet werden, kommen insbesondere bei Gründungsarbeiten in der Bauindustrie zum Einrammen von Pfählen wie Betonpfeilern, Eisenträgern, Spundwandelementen oder der gleichen in einem Baugrund zum Einsatz. Zum Starten eines solchen Rammhammers wird der Kolben mit Hilfe einer Ausklinkvorrichtung nach oben gezogen und in einer bestimmten Höhe freigegeben, worauf er unter Einwirkung der Schwerkraft nach unten fällt. Der Kolben betätigt beim Niederfallen eine Kraftstoffpumpe, wodurch einer oder mehreren Einspritzdüsen Kraftstoff, insbesondere Dieselöl zugeführt wird, die den Kraftstoff in den Brennraum des Zylinders einspritzen. Beim Niederfallen des Kolben wird die im Arbeitsraum des Zylinders befindliche Luft komprimiert und dadurch derart erhitzt, dass sich das im Arbeitsraum vorliegende Kraftstoff/Luft-Gemisch entzündet, worauf es explosionsartig verbrennt. Die dabei freiwerdende Explosionsenergie schleudert einerseits den Kolben zu einem neuen Arbeitszyklus wieder nach oben und treibt andererseits das Rammgut in den Boden. Ein derartige Rammhammer ist von der DE 837080C bekannt.

Aufgrund von unvollständigen Verbrennungen in Verbindung mit ungünstigen Bodenbeschaffenheiten ist es jedoch nicht auszuschließen, dass auf dem Kolben bei der Explosion des Diesel/Luft-Gemischs eine derart übermäßige Energie auf den Kolben einwirkt, dass dieser vollständig aus dem Zylinder hinausgeschleudert wird. Hierdurch ist ein erhebliches Gefahrenpotenzial gegeben.

Hier will die Erfindung Abhilfe schaffen. Der Erfindung liegt die Aufgabe zugrunde, einen Rammhammer bereitzustellen, bei dem ein Hinausschleudern des Kolbens aus dem Zylinder wirksam verhindert ist. Gemäß der Erfindung wird diese Aufgabe durch die Merkmale des kennzeichnenden Teils des Patentanspruchs 1 gelöst.

Mit der Erfindung ist ein Rammhammer bereit gestellt, bei dem ein Herausschleudern des Kolbens aus dem Zylinder wirksam verhindert ist. Wird der Kolben aufgrund übermäßiger Energie zu weit aus dem Zylinder herausbewegt, schlägt der Fangkolbenring des Kolbens bzw. ein in sonstiger Weise angeformter oder durch ein zusätzliches Bauteil gebildeter nach außen ragender Absatz an die durch den Endring gebildete Fangnut an, wodurch der Kolben zurückgehalten wird. Durch die elastische Verbindung des Endrings mit dem Zylinder wird ein Teil der Bewegungsenergie des Kolbens absorbiert.

In Weiterbildung der Erfindung umfasst die elastische Verbindung des Endrings mit dem Zylinder eine Anordnung von Reibungsfedern. Derartige Reibungsfedern, wie sie beispielsweise aus der EP 040810 A2 bekannt sind, zeichnen sich durch eine hohe statische und dynamische Belastbarkeit so wie ein großes Dämpfungsvermögen aus. Durch die Anordnung von Reibungsfedern ist eine Umwandlung von bis zu 2/3 der eingeleiteten Energie in Reibungswärme ermöglicht, wodurch eine resultierende Rückstoßkraft von nur noch bis zu 1/3 der Federkraft bewirkt ist. Dadurch ist ein Hinausschleudern des Kolbens auch bei Vorliegen eines erheblichen Energieüberschusses verhindert.

In weiterer Ausgestaltung der Erfindung ist an dem Zylinder sowie an dem Endring endseitig jeweils ein mit Bohrungen versehener Flanschkragen angeordnet, welche Flanschkragen durch ihre zueinander fluchtenden Bohrungen mit Verbindungsschrauben verbunden sind, wobei an der dem Endring abgewandten Unterseite des Flanschkragens des Zylinders wenigstens eine parallel zum Zylinder verlaufende Führung angeordnet ist, in der ein Führungsschlitten verschiebbar geführt ist, durch den wenigstens eine der Verbindungsschrauben geführt ist, wobei zwischen Führungsschlitten und Flanschkrangen des Zylinders wenigstens eine Anordnung von Reibungsfedern angeordnet ist. Hierdurch ist eine ausreichend dimensionierte Anordnung von Reibungsfedern ermöglicht, wodurch die Aufnahme überschüssiger Bewegungsenergie des Kolbens gewährleistet ist.

In Weiterbildung der Erfindung ist der Führungsschlitten ringförmig den Zylinder umschließend ausgebildet. Dabei ist die Anordnung von Reibungsfedern bevorzugt ringförmig ausgebildet. Hierdurch ist eine hohe Dämpfung bei gleichzeitig minimiertem Bauraum ermöglicht.

In weiterer Ausgestaltung der Erfindung ist an der durch den Endring gebildeten Fangnut anliegend in dem Zylinder eine Gleitlagerbuchse angeordnet. Hierdurch ist bei Passieren des Fangkolbenrings eine geführte Bewegung von Kolben und Endring gewährleistet.

Andere Weiterbildungen und Ausgestaltungen der Erfindung sind in den übrigen Unteransprüchen angegeben. Ein Ausführungsbeispiel der Erfindung ist in den Zeichnungen dagestellt und wird nachfolgend im Einzelnen beschrieben. Es zeigen:
- Figur 1: die schematische Darstellung eines Rammhammers in Form von einer Dieselramme;
- Figur 2: die schematische Darstellung des Kolbenendanschlagbereichs des Rammhammers aus Figur 1 mit angedeuteter Flanschverbindung des Endrings;
- Figur 3: die Detaildarstellung des Ausschnitts III. aus Figur 2.

Die als Ausführungsbeispiel gewählte Dieselramme umfasst einen beidseitig offenen Zylinder 1, der regelmäßig eine Länge von 3 bis 8 Metern und einem Durchmesser von 0,2 bis 1,5 Meter aufweisen kann. In dem Zylinder 1 ist ein Kolben 2 verschiebbar angeordnet. Ein hierzu koaxiales Schlagstück 3 greift verschiebbar in das offene untere Ende des Zylinders 1 ein. An dem unteren Ende des Zylinders 1 ist eine ringförmige Lagereinheit 9 befestigt, in der ein mittlerer Schaftabschnitt 31 des Schlagstücks 3 dicht und verschiebbar geführt ist, der einen gegenüber dem Innendurchmesser des Zylinders 1 verminderten Außendurchmesser aufweist. Die Dieselramme ist über an dem Zylinder 1 angeordnete Führungsbacken 13 entlang eines Mäklers verschiebbar gelagert.

An dem unteren Ende des Schaftabschnitts 31 ist eine unterhalb des Zylinders 1 liegende Schlagplatte 32 angeformt, deren nach außen gerichtete untere konvexe Begrenzungsfläche 33 im Betrieb mit dem oberen Ende eines einzutreibenden Rammguts, beispielsweise eines Spundwandelements, zusammenwirkt.

An dem oberen Ende des Schaftabschnitts 31 des Schlagstücks 3 ist ein Kolbenabschnitt 34 mit mehreren umlaufenden, axial beabstandeten Dichtringen angeformt, die auf der Innenmantelfläche 11 des Zylinders 1 laufen. Durch die Oberseite des Kolbenabschnitts 34 des Schlagstücks 3 ist zusammen mit der Unterseite des Kolbens 2 sowie der Innenmantelfläche 11 des Zylinders 1 ein Brennraum 12 begrenzt. Die den Brennraum 12 des Zylinders 1 zugewandte Stirnfläche des Schlagstücks 3 ist plan mit einer flachen Brennstoffmulde 30 geschliffen.

Zwischen der Schlagplatte 32 des Schlagstücks 3 und der Lagereinheit 9 des Zylinders 1 ist ein Dämpfungsring 91 angeordnet. Ein weiterer Dämpfungsring 92 ist benachbart zur Lageeinheit 9 zwischen der Oberseite der Lageeinheit 9 und der Unterseite des Kolbenabschnitts 34 des Schlagstücks 3 angeordnet.

Oberhalb des Schlagstücks 3 läuft im Inneren des Zylinders 1 ein mit umlaufenden, axial zueinander beabstandeten Dichtringen 93 versehenes unteres Arbeitsende 23 des Kolbens 2. Die untere freie, plangeschliffene Stirnfläche 21 des Kolbens 2 ist durch eine radial umlaufende Stufe abgesetzt.

An dem unteren Arbeitsende 23 des Kolbens 2 ist ein Massenabschnitt 22 angeformt, der sich in den oberen Abschnitt des Zylinders 1 hinein erstreckt. Am unteren Ende des Massenabschnitts 22 ist an dem Kolben 2 ein Fangkolbenring 24 angeordnet, dessen Außendurchmesser den Außendurchmesser des Kolbens 2 in diesem Bereich überragt.

An der Umfangswand des Zylinders 1 ist eine Einspritzvorrichtung 4 angeordnet, die eine Kraftstoffpumpe 41 umfasst, die über eine Leitung 43 mit der Einspritzdüse 42 verbunden ist. Der Einlass der Kraftstoffpumpe 41 wird über einen Kraftstofftank 5 mit Dieselöl gespeist.

Die über die Leitung 43 mit dem Kraftstofftank 5 verbundene Kraftstoffpumpe 41 weist einen ins Innere des Zylinders 1 ragenden, vorgespannten Pumpenhebel 44 auf, über den sie bei Passieren des fallenden Kolbens 2 angetrieben wird. Die Einspritzdüse 42 ist derart ausgebildet und ausgerichtet, dass der abgegebene Kraftstoff in einen im Wesentlichen zusammenhängenden Strahl etwa mittig auf die Stirnfläche des Schlagstücks 3 gespritzt wird.

Weiterhin ist an dem Zylinder 1 eine Schmierstoffpumpe 51 angeordnet, die mit in Umfangsrichtung des Zylinders 1 verteilten Schmierstoffdüsen verbunden ist. Durch die Schmierstoffdüsen wird der Schmierstoff zwischen den Kolben 2 und die Innenmantelfläche 11 des Zylinders 1 gegeben.

An seinem dem Schlagstück 3 gegenüberliegenden offenen Ende ist an dem Zylinder 1 ein radial sich nach außen erstreckendes, umlaufendes Flanschteil 14 angeordnet. Das Flanschteil 14 mündet in ein orthogonal zu diesem angestellten Zylinderstück 141, durch das auf einer Seite eine Federaufnahme 142 sowie auf der gegenüberliegenden Seite eine Flanschaufnahme 143 für den Flansch 61 des Endrings 6 gebildet ist. In Höhe des Flanschteils 14 ist in die Innenwandung des Zylinders 1 weiterhin eine umlaufende Nut 144 zur Aufnahme des umlaufenden Vorsprungs 62 des Endrings 6 eingebracht. Unterhalb der Nut 144 ist weiterhin in der Innenwandung des Zylinders 1 eine Lagernut 145 angeordnet, die eine Gleitlagerbuchse 19 aufnimmt, welche an dem Vorsprung 62 des Endrings 6 anliegt.

Der Endring 6 ist im Wesentlichen hohlzylindrisch ausgebildet und weist beabstandet zu seinem dem Zylinder 1 zugewandten Ende einen radial nach außen kragenden Flansch 61 auf, wodurch unterhalb des Flansches 61 ein umlaufender Vorsprung 62 gebildet ist. Der Vorsprung 62 liegt in der Nut 144 des Zylinders 1 an, wobei der Vorsprung 62 nach innen über die Nut 144 übersteht, wodurch wiederum eine Fangnut 63 gebildet ist, an der die Gleitlagerbuchse 19 anliegt. In dem umlaufenden Flansch 61 des Endrings 6 sowie dem umlaufenden Flanschteil 14 des Zylinders 1 sind jeweils miteinander korrespondierende Bohrungen 64, 146 eingebracht, durch die **Schrauben** 118 geführt sind.

In der durch das Flanschteil 14 sowie das Zylinderstück 141 gebildeten Flanschaufnahme 143 ist ein ringförmiges Reibungsfederpaket 7 angeordnet, das an der dem Flanschteil 14 gegenüberliegenden Seite auf einem Schlitten 17 aufliegt, der zwischen dem Außenmantel des Zylinders 1 und dem Innenmantel des Zylinderstücks 141 verschiebbar angeordnet ist. Das Reibungsfederpaket 7 sowie der Schlitten 17 sind mit zu den Bohrungen 146 des Flanschteils 14 korrespondierenden zu diesen fluchtenden Bohrungen versehen, in welche die Schrauben 18 geführt sind. Auf die Schrauben 18 ist jeweils eine Mutter 181 geschraubt, über die der Schlitten **17** gegen das Reibungsfederpaket 7, das an dem Flanschteil 14 anliegt, verspannt ist.

Der zuvor beschriebene Rammhammer arbeitet folgendermaßen: Im Ausgangszustand ist der Kolben 2 über eine - nicht dargestellte - Ausklinkvorrichtung in eine obere Stellung angehoben. Nach Ausklinken des Kolbens 2 fällt dieser unter Einwirkung der Schwerkraft nach unten, verschließt die Arbeitsstutzen 16 und betätigt mit seiner Stirnfläche 21 den Pumpenhebel 44 der Einspritzvorrichtung 4, wodurch über die Einspritzdüse 42 Kraftstoff auf die Brennstoffmulde 30 des Schlagstücks 3 gespritzt wird. Hier bildet sich durch Schlagzerstäubung ein zündfähiges Gemisch aus Kraftstofftröpfchen und Luft. Mit dem Aufschlagen des Kolbens 2 auf das Schlagstück 3 wird durch das Schlagstück 3 und über dieses auf das Rammgut eine nach unten gerichtete Kraft ausgeübt, welche dieses weiter in das Erdreich treibt.

Bei der anschließend durch die explosionsartige Verbrennung des Kraftstoffs ausgelösten Aufwärtsbewegung des Kolbens 2 gibt dieser die Arbeitsstutzen 16 frei, wodurch sich die Verbrennungsgase entspannen und über die Arbeitsstutzen 16 abströmen. Der Kolben 2 wird nun unter Ansaugen von frischer Luft durch die Arbeitsstutzen 16 weiter nach oben geschleudert, bis er seine obere Endstellung erreicht hat und sich der beschriebene Arbeitszyklus wiederholt.

In dem Fall, dass während des vorgenannten Arbeitszyklus die Verbrennung des Kraftstoffs nur teilweise erfolgt ist, steht für den nachfolgenden Verbrennungsprozess eine übermäßige Menge an Kraftstoff, gegebenenfalls noch ergänzt durch überschüssiges Schmieröl zur Verfügung. Durch die anschließende explosionsartige Verbrennung des übermäßigen Kraftstoffs wird der Kolben mit übermäßiger Energie nach oben geschleudert, wodurch dieser über die obere Stellung hinausbewegt wird. Dabei schlägt der Fangkolbenring 24 an die Gleitlagerbuchse 19 und mit dieser an die Fangnut 63 an, wodurch der Endring 6 mit den durch die Bohrungen 146 des Flanschteils 14 geführten Schrauben 18 mit nach oben gerissen wird. Über die Schrauben 18 mit den auf diesen angeordneten Muttern 181 wird der Schlitten 17 gegen das Reibungsfederpaket 7 gezogen, welches einen Großteil der kinetischen Energie aufnimmt und in Wärmeenergie umwandelt. Über die Rückstellkräfte des Reibungsfederpaketes 7 werden die Schrauben 18 und mit diesen der Endring 6 wieder in ihre Ursprungslage zurückbewegt, wonach der gefangene Kolben 2 unter Einwirkung der Schwerkraft für den nächsten Arbeitszyklus nach unten fällt.

## Patentansprüche

1. Rammhammer, umfassend einen Zylinder (1), einen in dem Zylinder (1) verschiebbar geführten Kolben (2), ein in dem Zylinder (1) verschiebbar geführtes Schlagstück (3), welches in Betriebsstellung des Rammhammers unterhalb des Kolbens (2) angeordnet ist, einem Brennraum (12), der axial von einer im Inneren des Zylinders (1) liegenden Stirnfläche (30) des Schlagstücks (3) und einer Stirnfläche (21) des Kolbens (2) begrenzt ist, sowie wenigstens einer Kraftstoffzuführeinrichtung, durch die bei jedem Arbeitszyklus eine vorgegebene Menge Kraftstoff in den Brennraum (12) einbringbar ist, **dadurch gekennzeichnet, dass** auf dem Zylinder (1) ein Endring (6) angeordnet ist, durch den eine Fangnut (63) gebildet ist, wobei der Kolben (2) mit einem nach außen kragenden Absatz versehen ist, der in oberer Endposition des Kolbens an der Fangnut (63) anschlägt und wobei der Endring (6) mit dem Zylinder elastisch verbunden ist.

2. Rammhammer nach Anspruch 1, **dadurch gekennzeichnet, dass** der Kolben mit einem Fangkolbenring (24) versehen ist, durch den der auskragende Absatz gebildet ist.

3. Rammhammer nach Anspruch 1 oder 2, **dadurch gekennzeichnet, dass** die elastische Verbindung des Endrings (6) mit dem Zylinder (1) eine Anordnung von Reibungsfedern (7) umfasst.

4. Rammhammer nach Anspruch 3, **dadurch gekennzeichnet, dass** an dem Zylinder (1) sowie an dem Endring (6) endseitig jeweils ein mit Bohrungen (146, 64) versehener Flanschkragen (14, 61) angeordnet ist, welche Flanschkragen (14, 61) durch ihre zueinander fluchtenden Bohrungen (146, 64) mit Schrauben (18) verbunden sind, wobei an der dem Endring (6) abgewandten Unterseite des Flanschkragens (14) des Zylinders (1) wenigstens eine parallel zum Zylinder (1) verlaufende Federnaufnahme (142) angeordnet ist, in der ein Führungsschlitten (17) verschiebbar geführt ist, durch den wenigstens eine der Schrauben (18) geführt ist, wobei zwischen Führungsschlitten (17) und Flanschkragen (14) des Zylinders (1) wenigstens eine Anordnung von Reibungsfedern (7) angeordnet ist.

5. Rammhammer nach Anspruch 4, **dadurch gekennzeichnet, dass** der Führungsschlitten (17) Ringförmig den Zylinder (1) umschließend ausgebildet ist.

6. Rammhammer nach Anspruch 4 oder 5, **dadurch gekennzeichnet, dass** die Anordnung von Reibungsfedern (7) ringförmig ausgebildet ist.

7. Rammhammer nach einem der vorgenannten Ansprüche, **dadurch gekennzeichnet, dass** an der durch den Endring (6) gebildeten Fangnut (63) anliegend in dem Zylinder (1) eine Gleitlagerbuchse (19) angeordnet ist.

## Claims

1. Pile driving hammer comprising a cylinder (1), a piston (2) movably guided in the cylinder (1), a striking piece (3) movably guided in the cylinder (1), which is arranged below the piston (2) in the operating position of the pile driving hammer, a combustion chamber (12), which is axially delimited by a front face (30) of the striking piece (3) inside the cylinder (1) and a front face (21) of the piston (2) as well as a fuel supply device, by means of which a predetermined amount of fuel is introducible into the combustion chamber (12) during each work cycle, **characterised in that** an end ring (6) is arranged on the cylinder (1), by which a catch groove (63) is formed, wherein the piston (2) is provided with an outwardly projecting shoulder, which abuts at the catch groove (63) in the upper end position of the piston and wherein the end ring (6) is elastically connected to the cylinder.

2. Pile driving hammer according to claim 1, **characterised in that** the piston is provided with a catch piston ring (24), by which the projecting shoulder is formed.

3. Pile driving hammer according to claim 1 or 2, **characterised in that** the elastic connection of the end ring (6) to the cylinder (1) comprises an arrangement of friction springs (7).

4. Pile driving hammer according to claim 3, **characterised in that** at the cylinder (1) as well as at the end ring (6), respectively, at the end, a flange collar (14, 61) provided with boreholes (146, 64) is arranged, which flange collars (14, 61) are connected through their aligned boreholes (146, 64) by means of bolts (18), wherein at the underside of the flange collar (14) of the cylinder (1) facing away from the end ring (6) at least one spring receptacle (142) running parallel to the cylinder (1) is arranged, in which a guide carriage (17) is movably guided, through which at least one of the bolts (18) is guided, wherein at least one arrangement of friction springs (7) is arranged between the guide carriage (17) and flange collar (14) of the cylinder (1).

5. Pile driving hammer according to claim 4, **characterised in that** the guide carriage (17) annularly surrounds the cylinder (1).

6. Pile driving hammer according to claim 4 or 5, **characterised in that** the arrangement of friction springs (7) is annular.

7. Pile driving hammer according to one of the previous claims, **characterised in that** at the catch groove (63) formed by the end ring (6) a sliding bearing bushing (19) is arranged resting on the cylinder (1).

## Revendications

1. Marteau batteur comprenant un cylindre (1), un piston (2) guidé de manière coulissante dans le cylindre (1), une pièce de frappe (3) guidée de manière coulissante dans le cylindre (1), pièce qui est agencée en-dessous du piston (2) lorsque le marteau batteur se trouve en position de service, une chambre de combustion (12) limitée axialement par une surface frontale (30) de la pièce de frappe (3) se trouvant à l'intérieur du cylindre (1) et par une surface frontale (21) du piston (2), ainsi qu'au moins un dispositif d'amenée du carburant par lequel il est possible d'introduire, à chaque cycle de travail, une quantité spécifiée de carburant dans la chambre de combustion (12), **caractérisé en ce qu'**un anneau terminal (6) est disposé sur le cylindre (1), anneau par lequel est formée une gorge d'interception (63), sachant que le piston (2) comporte un gradin faisant saillie vers l'extérieur, gradin qui vient buter contre la gorge d'interception (63) lorsque le piston se trouve en position finale supérieure, et sachant que l'anneau terminal (6) est relié élastiquement au cylindre.

2. Marteau batteur selon la revendication 1, **caractérisé en ce que** le piston est doté d'un anneau (24) de piston intercepteur par lequel le gradin en saillie est formé.

3. Marteau batteur selon la revendication 1 ou 2, **caractérisé en ce que** la liaison élastique de l'anneau terminal (6) avec le cylindre (1) comprend un agencement de ressorts de friction (7).

4. Marteau batteur selon la revendication 3, **caractérisé en ce que** contre le cylindre (1) ainsi que contre l'anneau terminal (6) est agencé, à chaque extrémité, un col de flasque (14, 61) doté d'alésages (146, 64), lesquels cols de flasque (14, 61) sont reliés au moyen de vis (18) par leurs alésages (146, 64) réciproquement alignés, sachant que sur le côté inférieur du col de flasque (14) du cylindre (1) ne regardant pas l'anneau terminal (6) est agencé au moins un réceptacle (142) de ressort présentant un tracé parallèle au cylindre (1), réceptacle dans lequel un chariot de guidage (17) est guidé de manière coulissante, par lequel est guidée au moins l'une des vis (18), sachant qu'entre le chariot de guidage (17) et le col de flasque (14) du cylindre (1) est agencé au moins un ensemble de ressorts de friction (7).

5. Marteau batteur selon la revendication 4, **caractérisé en ce que** le chariot de guidage (17) est configuré en forme d'anneau tout autour du cylindre (1).

6. Marteau batteur selon la revendication 4 ou 5, **caractérisé en ce que** l'agencement de ressorts de friction (7) est configuré en forme d'anneau.

7. Marteau batteur selon l'une des revendications précédentes, **caractérisé en ce qu'**une douille de palier lisse (19) est agencée dans le cylindre (1) contre la gorge d'interception (63) formée par l'anneau terminal (6).
